# EUROPÄISCHE PATENTSCHRIFT

(11) **EP 3 981 303 B1**
(45) Veröffentlichungstag und Bekanntmachung des Hinweises auf die Patenterteilung: **03.09.2025**
(21) Anmeldenummer: 21198125.3
(22) Anmeldetag: 21.09.2021
(51) Int. Cl.: A47K 3/16, A47K 3/17, A47K 3/40

(54) **VERFAHREN ZUM AUFSTELLEN EINES BADE- ODER DUSCHWANNENTRÄGERS MITTELS HÖHENJUSTIERUNGSMITTELN**
METHOD FOR ERECTING A BATH OR SHOWER TRAY SUPPORT BY MEANS OF HEIGHT ADJUSTMENT MEANS
PROCÉDÉ D'INSTALLATION D'UN SUPPORT DE BAIN OU DE DOUCHE PAR DES MOYENS DE RÉGLAGE EN HAUTEUR

(30) Priorität: 06.10.2020 DE 102020126097
(43) Veröffentlichungstag der Anmeldung: 13.04.2022
(73) Patentinhaber: Kunststofftechnik Schedel GmbH, 08223 Falkenstein/Vogtland (DE)
(72) Erfinder: WERNER, Jörg, 08239 Bergen (DE)
(74) Vertreter: Meissner Bolte Partnerschaft mbB

(56) Entgegenhaltungen:
- DE-A1- 102014 108 054
- DE-U1- 202016 101 225

## Beschreibung

Die Erfindung betrifft ein Verfahren zum Aufstellen eines Bade- oder Duschwannenträgers mittels Höhenjustierungsmitteln sowie einen Bade- oder Duschwannenträger, umfassend einen ein- oder mehrteiligen Bade- oder Duschwannenträger aus Partikelschaum, wie EPS oder EPP, der mit einer Rohdichte zwischen 20 g/l und 90 g/l geschäumt ist und eine im Wesentlichen geschlossene Deckseite zum Belegen mit Fliesen oder einem anderen Oberflächenbelag, aufweist.

Bade- oder Duschwannenträger haben sich als Unterbauelemente für eine Badewanne bzw. einen Duschplatz etabliert. Oft werden Bade- oder Duschwannen auf diesen Bade- oder Duschwannenträgern montiert; gerade bei bodenebenen Duschplätzen werden häufig aber auch lediglich nur Fliesen oder ein anderer Oberflächenbelag aufgebracht.

Beim Aufstellen derartiger Bade- oder Duschwannenträger ist es natürlich sehr wichtig, dass der Bade- oder Duschwannenträger auf einem Untergrund gleichzeitig lotrecht justiert und sicher gegründet wird. Diese Arbeiten erfordern Umsicht und handwerkliches Können.

DE 20 2016 101225 ist ein Beispiel für eine Duschwannenstruktur aus dem Stand der Technik. 1

Die Aufgabe der vorliegenden Erfindung besteht darin, das Verfahren zum Aufstellen eines Bade- oder Duschwannenträgers noch zu vereinfachen, insbesondere auf zuverlässige Weise sicherzustellen, dass der Bade- oder Duschwannenträger lotrecht justiert und sicher gegründet wird. Weiterhin soll ein Bade- oder Duschwannenträger vorgeschlagen werden, der sich besonders für die Durchführung dieses Verfahrens eignet und entsprechende Ausgestaltungen aufweist.

Diese Aufgabe wird in verfahrenstechnischer Hinsicht mit der Abfolge folgender Schritte ermöglicht.

Es wird ein Verfahren nach Anspruch 4 zum Aufstellen eines Bade- und Duschwannenträgers vorgeschlagen, umfassend einen ein- oder mehrteiligen Bade- oder Duschwannenträger aus Partikelschaum, wie EPS oder EPP, der mit einer Rohdichte zwischen 20 g/l und 90 g/l geschäumt wird und eine im Wesentlichen geschlossene Deckseite zum Belegen mit Fliesen oder einem anderen Oberflächenbelag aufweist, wobei der Bade- oder Duschwannenträger an einer der Deckseite gegenüberliegenden Unterseite Höhenjustierungsmittel aufweist, um die Einbaulage des Bade- oder Duschwannenträgers vorjustieren zu können, umfassend die folgenden Schritte:
- Bereitstellen des Bade- oder Duschwannenträgers,
- Justieren des Bade- oder Duschwannenträgers auf einem Untergrund, um die gewünschte Einbaulage einzustellen,
- Versehen des Untergrunds und/oder des Bade- oder Duschwannenträgers an seiner Unterseite mit einer ausreichenden Menge von Zweikomponentenschaum (Montageschaum) und
- Auflegen des Bade- oder Duschwannenträgers auf den Untergrund und Anpressen, bis die Höhenjustierungsmittel mit dem Untergrund in Kontakt stehen, so dass die Einbaulage des Bade- oder Duschwannenträgers durch den Montageschaum fixiert wird und den Höhenjustierungsmitteln im Hinblick auf einen späteren Gebrauch des Bade- oder Duschwannenträgers keine tragende Funktion zukommt, sondern die Last vom ausgehärteten Zweikomponentenschaum getragen wird.

In vorrichtungstechnischer Hinsicht wird die Aufgabe gelöst durch einen Badeoder Duschwannenträger nach den Merkmalen des Anspruch 1.

Nach einer Kernüberlegung in diesem Zusammenhang wird ein Bade- oder Duschwannenträger vorgeschlagen, umfassend einen ein- oder mehrteiligen Bade- oder Duschwannenträger aus Partikelschaum, wie EPS oder EPP, der mit einer Rohdichte zwischen 20 g/l und 90 g/l geschäumt ist und eine im Wesentlichen geschlossene Deckseite zum Belegen mit Fliesen oder einem anderen Oberflächenbelag aufweist, wobei der Bade- oder Duschwannenträger an einer der Deckseite gegenüberliegenden Unterseite Höhenjustierungsmittel aufweist, um die Einbaulage des Bade- oder Duschwannenträgers vorjustieren zu können, insbesondere ausgebildet zur Durchführung des Verfahrens nach einem der Ansprüche 4 bis 6.

Ein Charakteristikum für das vorliegende Verfahren sowie für den Bade- oder Duschwannenträger ist, dass am Bade- oder Duschwannenträger Höhenjustierungsmittel vorgesehen sind, um die Einbaulage des Bade- oder Duschwannenträgers vorjustieren zu können. Die eigentliche Gründung des Badeoder Duschwannenträgers erfolgt dann über eine ausreichende Menge an Zweikomponentenschaum (Montageschaum), der dann den Bade- oder Duschwannenträger flächig, vorzugsweise annähernd vollflächig, weiter vorzugsweise vollflächig, abstützt. Die Höhenjustierungsmittel werden insofern nur einerseits zum Einjustieren der lotrechten bzw. der gewünschten Montagelage und andererseits zum Einbetten des Bade- oder Duschwannenträgers in dieser Montagelage in den noch nicht ausgehärteten Zweikomponentenschaum (Montageschaum) benötigt. Nach Aushärten des Montageschaums sind die Höhenjustierungsmittel nicht mehr notwendig und können in einer speziellen Ausgestaltung der vorliegenden Erfindung auch entfernt werden.

Die Höhenjustierungsmittel sind auch von der Deckseite des Bade- oder Duschwannenträgers her zugänglich und in einer bevorzugten Ausgestaltung ist es beispielsweise möglich, dass eine Betätigung der Höhenjustierungsmittel auch bei auf dem Untergrund aufgelegten Bade- oder Duschwannenträger vor oder nach Anbringen des Zweikomponentenschaums vorgenommen werden kann bzw. vorgenommen wird.

Hierdurch wird schon die anfängliche Höhen- bzw. die Vorjustierung in ganz erheblicher Weise vereinfacht, da der Bade- oder Duschwannenträger beim Vorgang der Höhenjustierung nicht vom Untergrund abgehoben werden muss. Unabhängig davon kann auch eine Nachjustierung noch zu einem Zeitpunkt vorgenommen werden, in dem der Zweikomponentenschaum (Montageschaum) bereits eingebracht und noch nicht ausgehärtet ist.

In einer bevorzugten Weiterbildung des vorliegenden Verfahrens erfolgt die Höhenjustierung über die Höhenjustierungsmittel in einer festgelegten Reihenfolge, bevorzugtermaßen dergestalt, dass das in Einbauposition am weitesten von einer den Bade- oder Duschwannenträger umgebenden Wand beabstandete Höhenjustierungsmittel als erstes in gewünschter Höhenlage eingestellt wird. Gerade der Bereich des Bade- oder Duschwannenträgers, der dem von einer umgebenden Wand am weitesten beabstandeten Höhenjustierungsmittel zugeordnet ist, ist der am weitesten in den Raum vorkragende Bereich. Gerade hier ist ein niveaugerechter Anschluss an einen umgebenden Bodenbelag, insbesondere in vielen Fällen ein niveaugleicher Anschluss von entscheidender Bedeutung. Insofern kann über dieses Höhenjustierungsmittel zunächst das absolute Höhenniveau des Bade- oder Duschwannenträgers eingestellt und mittels dem weiteren Höhenjustierungsmittel dann eine lotrechte Justierung bezogen auf das durch das erste Höhenjustierungsmittel vorgegebene absolute Niveau eingestellt werden.

In vorrichtungstechnischer Hinsicht korrespondieren die Höhenjustierungsmittel mit Ausnehmungen, mittels derer die Höhenjustierungsmittel von der Deckseite des Bade- oder Duschwannenträgers her zugänglich sind.

Die Höhenjustierungsmittel sind als stiftartige Elemente vorgesehen, die mit einem Außengewinde versehen sind und mittels des Außengewindes in einer mit Innengewinde versehenen Aufnahme im Bade- oder Duschwannenträger geführt sind.

Hierbei ist es in einer ersten fakultativen Weiterbildung außerhalb des Anwendungsbereichs der Erfindung denkbar, dass die Aufnahme für die stiftartigen Elemente direkt in das Material des Bade- oder Duschwannenträgers, nämlich den Partikelschaum, eingearbeitet ist.

Die vorliegende Erfindung legt fest, dass die Aufnahme für die stiftartigen Elemente in einem separaten Aufnahmeelement eingearbeitet ist, wobei das Aufnahmeelement an der Unterseite des Bade- oder Duschwannenträgers befestigt bzw. in diesen eingearbeitet ist.

Gemäß der Erfindung ist das Aufnahmeelement nach Art einer Mutter, insbesondere nach Art einer Sechskantmutter, ausgebildet sein.

In einer nochmals weitergebildeten Ausführungsform kann die Mutter mit einem in Montageposition der Unterseite des Bade- oder Duschwannenträgers zugewandten Kragen versehen sein, mit der sich die Mutter an der Unterseite des Bade- oder Duschwannenträgers abstützt.

Schließlich ist vorgesehen, dass die stiftartigen Elemente einen der Deckseite zugewandten Führungskopf aufweisen, mit dem sich die stiftartigen Elemente jeweils an der Wandung der Ausnehmung abstützen.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Figur 1: eine schematische Schnittansicht einer ersten Ausführungsform außerhalb des Anwendungsbereichs der Erfindung;

- Figur 2: eine Schnittansicht einer abgewandelten Ausführungsform nach der Erfindung;
- Figur 3: eine Veranschaulichung zur Höhenjustierung eines Duschwannenträgers in einer zwei Wänden zugeordneten Ecke eines Raums;
- Figur 4: eine nochmals gegenüber der Ausführungsform nach Figur 1 abgewandelte Ausführungsform außerhalb des Anwendungsbereichs der Erfindung;
- Figur 5: eine nochmals gegenüber der Ausführungsform nach Figur 1 abgewandelte Ausführungsform außerhalb des Anwendungsbereichs der Erfindung;
- Figur 6: eine skizzenhafte Erläuterung zu einer möglichen Ausgestaltung der Ausnehmung bei einem Duschwannenträger zur Verwendung in der Ausführungsform nach Figur 5.

In Figur 1 ist schematische Schnittansicht durch einen mit Höhenjustierungsmitteln versehenen Duschwannenträger 11 mit einer in Montageposition obenliegenden Deckseite 12 und einer gegenüberliegend angeordneten Unterseite 13 veranschaulicht. Der Duschwannenträger 11 ist vorliegend nur in einer Schnittansicht dargestellt, wobei in der dargestellten Schnittansicht zwei der insgesamt vier Höhenjustierungsmittel 14 veranschaulicht sind. In einem Duschwannenträger mit quadratischer oder rechteckförmiger Grundform werden die Höhenjustierungsmittel jeweils den Ecken zugeordnet, wobei die Höhenjustierungsmittel gegenüber den Ecken beispielsweise um ca. 7 bis 20 cm nach hinten versetzt sein könnten dergestalt, dass sich aus den Höhenjustierungsmitteln ein Raster in einem Quadrat oder Rechteck der Außenform des quadratisch oder rechteckförmigen Duschwannenträgers folgend ergibt.

Bei der in Figur 1 veranschaulichten Ausführungsform ist der Duschwannenträger aus Partikelschaum, bevorzugtermaßen EPS oder EPP, geschäumt mit einer Rohdichte von beispielsweise 50 g/l. Im Duschwannenträger 11 sind entsprechend der Position der Höhenjustierungsmittel 14 Ausnehmungen 15 vorgesehen. Die Ausnehmungen 15 bilden Aufnahmen 19 aus, die mit einem Innengewinde 18, das direkt in das Material des Partikelschaums eingearbeitet ist, versehen sind. In den mit Innengewinde 18 versehenen Aufnahmen 19 sind stiftartige Elemente 16, die ein zum Innengewinde 18 des Duschwannenträgers 11 korrespondierendes Außengewinde 17 aufweisen, aufgenommen. Die stiftartigen Elemente 16 lassen sich in ihrer Höhenlage relativ zum Duschwannenträger durch Verdrehen entsprechend der Steigung von Außengewinde 17 und Innengewinde 18 einstellen. Zu diesem Zweck können die Höhenjustierungsmittel 14 an einem ihrer distalen Enden (oder an beiden distalen Enden) mit einem Werkzeugeingriff, beispielsweise einem Schlitz oder einem Kreuzschlitz oder einem Innensechskant versehen sein.

Die stiftartigen Elemente 16 können ebenfalls aus Partikelschaum, insbesondere aus dem gleichen Material wie der Duschwannenträger 11 gebildet sein, was sich insbesondere aus Recyclinggründen anbietet. Selbstverständlich ist es aber auch möglich, die stiftartigen Elemente 16 aus einem abweichenden Material auszubilden.

Sofern die Aufnahmen 19, wie bei der Ausführungsform nach Figur 1 als Durchgangsöffnungen ausgebildet sind und die stiftartigen Elemente 16 auch an ihrer Oberseite Werkzeugeingriffsmittel aufweisen, kann eine Verstellung der Höhenjustierungsmittel 14 auch von oben, d.h. auch wenn der Duschwannenträger bereits auf dem Untergrund abgelegt ist, vorgenommen werden. Dies ermöglicht eine besonders bequeme Einstellung der Höhenjustierungsmittel 14.

In Figur 2 ist eine gegenüber der Ausführungsform nach Figur 1 abgewandelte Ausführungsform für Höhenjustierungsmittel 14, die in einem Duschwannenträger 11 vorgesehen sein können, veranschaulicht. Auch dort können die Höhenjustierungsmittel 14 den Ecken des Duschwannenträgers 11 zugeordnet sein, so dass insgesamt bei einem quadratischen oder rechteckförmigen Duschwannenträger vier Höhenjustierungsmittel vorgesehen sind, wobei in Figur 2 entsprechend der Schnittansicht nur zwei Höhenjustierungsmittel 14 sichtbar sind.

Während die Höhenjustierungsmittel 14 nach Figur 1 in einer direkt im Duschwannenträger 11 vorgesehenen Aufnahme geführt sind, sieht die erfindungsgemäße Ausführungsform nach Figur 2 separate Aufnahmeelemente 20 vor, die in Ausnehmungen des Duschwannenträgers 11 eingesetzt sind. In den Aufnahmeelementen 20 ist dann das für das Außengewinde 17 der stiftartigen Elemente 16 vorgesehene und korrespondierende Innengewinde 18 in einer entsprechenden Aufnahme 19 ausgebildet.

Die erfindungsgemäße Ausführungsform nach Figur 2 eignet sich besonders für Varianten, in denen das Innengewinde 18 nicht durch das Material des Duschwannenträgers ausgebildet sein soll, etwa um ein leichtgängigeres Innengewinde mit geringerem Reibkoeffizienten bereitzustellen. In diesem Falle können selbstverständlich auch die stiftartigen Elemente 16 mit ihrem jeweiligen Außengewinde 17 aus einem auf das Material des Aufnahmeelements 20 mit dem Innengewinde 18 angepassten Material gebildet sein.

Das Aufnahmeelement 20 kann eine auch von oben her offene Durchgangsbohrung aufweisen, so dass die stiftartigen Elemente 16 auch von oben her betätigbar sind. Alternativ ist es möglich, wie auch in Figur 2 veranschaulicht, dass die Aufnahmeelemente 20 an ihrer Oberseite geschlossen sind, derart, dass sich eine Aufnahme 19 in Gestalt einer Sacklochbohrung ergibt. Hierdurch lässt sich eine glatte Deckseite 12 des Duschwannenträgers 11 aufrechterhalten.

In Figur 3 ist die Positionierung eines Duschwannenträgers 11 in einer durch zwei Wände 21, 22 gebildeten Ecke eines Raums veranschaulicht. Der in Figur 3 veranschaulichte Duschwannenträger 11 umfasst vier Höhenjustierungsmittel 14, die separat voneinander, vorzugsweise auch von der Deckseite des Duschwannenträgers her justiert werden können. Obwohl eine Justierung des Duschwannenträgers prinzipiell in beliebiger Reihenfolge der Betätigung der Höhenjustierungsmittel 14 möglich ist, ist es dennoch bevorzugt, zunächst das in Einbauposition am weitesten von einer den Bade- oder Duschwannenträger umgebenden Wand beabstandete Höhenjustierungsmittel als erstes in gewünschter Höhenlage eingestellt wird, um so die Höhenlage des Duschwannenträgers auf das gewünschte Niveau absolut festzulegen, beispielsweise zum insbesondere niveaugleichen Anschluss an einen angrenzenden Fliesenbelag. Im Anschluss daran können die verbleibenden drei Höhenjustierungsmittel so eingestellt werden, dass sie zu dem Referenzhöhenjustierungsmittel eine lotrechte Ausrichtung des Duschwannenträgers gewährleisten.

In Figur 4 ist eine gegenüber der Ausführungsform nach Figur 1 nochmals abgewandelte Ausführungsform veranschaulicht, bei der die zur Deckseite 12 hin offenen Aufnahmen 19 für die stiftartigen Elemente 16 nach Justierung der stiftartigen Elemente 16 noch mit Abdeckelementen 23 verschlossen werden können. In einer bevorzugten Ausgestaltung sind die Abdeckelemente 23 als Kreiszylinderscheiben ausgebildet, die in eine deckseitige Erweiterung 24 der Aufnahme 19 eingesetzt werden können und durch das Material des Duschwannenträgers 11, konkret durch den Partikelschaum, klemm- bzw. reibschlüssig gehalten wird. In einer möglichen Ausgestaltung sind die Abdeckelemente 23 ebenfalls aus Partikelschaum, vorzugsweise aus dem gleichen Material wie der Duschwannenträger 11 gebildet.

In Figur 5 ist eine nochmalig gegenüber der Ausführungsform nach Figur 4 abgewandelte Ausführungsform veranschaulicht. Der Bade- oder Duschwannenträger ist bei der in Figur 5 gezeigten Ausführungsform mit einer durchgehenden Ausnehmung 15 versehen, die sich von der Deckseite 12 zur Unterseite 13 erstreckt. Innerhalb der Ausnehmung 15 ist von der Unterseite 13 des Duschwannenträgers 11 her als Aufnahmeelement eine Mutter 20 eingesetzt, die zur Abstützung gegen die Unterseite 13 des Duschwannenträgers 11 einen radial umlaufenden Kragen 26 aufweist. Das stiftartige Element 16 weist ein Außengewinde auf, mit dem es gegenüber der Mutter 20 höhenverstellbar ist. An seinem der Deckseite 12 zugewandten Ende weist das stiftartige Element einen Führungskopf 25 auf, mit dem sich das stiftartige Element gegen eine Wandung der Aufnahme 19 abstützt, so dass das stiftartige Element 16 in der Aufnahme 19 geführt ist. Gleichzeitig weist der Führungskopf 25 einen Werkzeugeingriff 27 auf, der beispielsweise als Innensechskant ausgebildet ist, um das stiftartige Element 16 über ein Werkzeug (nicht gezeigt) in der Höhe justieren zu können. Der vorzugsweise als Innensechskant ausgebildete Werkzeugeingriff kann für einen Außensechskant der Größe "10" (10 mm) vorgesehen sein, so dass sich die stiftartigen Elemente mit herkömmlichen Werkzeugen in der Höhe justiert werden kann.

In Figur 6 ist noch skizzenhaft der Querschnitt der Ausnehmung 15 von der Unterseite 13 des Duschwannenträgers 11 her veranschaulicht. In einem der Unterseite 13 zugewandten ersten Abschnitt weist die Ausnehmung ein an die Außenkontur der Mutter, vorzugsweise eine Sechskantmutter, angepasstes Profil auf. In einem sich daran anschließenden und vorzugsweise bis zur Deckseite erstreckenden Abschnitt weist die Ausnehmung 15 hingegen ein zylindrisches Profil auf, so dass sich ein ebenfalls zylindrisch ausgebildeter Führungskopf 25 des stiftartigen Elements 16 an die Wandung der Ausnehmung abstützen kann.

### Bezugszeichenliste

- 11: Bade- oder Duschwannenträger
- 12: Deckseite
- 13: Unterseite
- 14: Höhenjustierungsmittel
- 15: Ausnehmungen
- 16: stiftartige Elemente
- 17: Außengewinde
- 18: Innengewinde
- 19: Aufnahme
- 20: Aufnahmeelement, Mutter
- 21, 22: Wände
- 23: Abdeckelemente
- 24: deckseitige Erweiterung
- 25: Führungskopf
- 26: Kragen
- 27: Werkzeugeingriff
- 28: Boden

## Patentansprüche

1. Bade- oder Duschwannenträger, umfassend einen ein- oder mehrteiligen Bade- oder Duschwannenträger aus Partikelschaum, wie EPS oder EPP, der mit einer Rohdichte zwischen 20 g/l und 90 g/l geschäumt ist und eine im Wesentlichen geschlossene Deckseite (12) zum Belegen mit Fliesen oder einem anderen Oberflächenbelag aufweist,
wobei der Bade- oder Duschwannenträger an einer der Deckseite (12) gegenüberliegenden Unterseite (13) Höhenjustierungsmittel (14) aufweist, um die Einbaulage des Bade- oder Duschwannenträgers (11) vorjustieren zu können, .
wobei die Höhenjustierungsmittel (14) mit Ausnehmungen (15) korrespondieren, mittels derer die Höhenjustierungsmittel (14) von der Deckseite (12) des Bade- oder Duschwannenträgers (11) her zugänglich sind,
wobei die Höhenjustierungsmittel (14) stiftartige Elemente (16) umfassen, die mit einem Außengewinde (17) versehen sind und mittels des Außengewindes (17) in einer mit Innengewinde (18) versehenen Aufnahme (19) geführt sind,
wobei die Aufnahme (19) für die stiftartigen Elemente (16) in einem separaten Aufnahmeelement (20) eingearbeitet ist, wobei das Aufnahmeelement (20) an der Unterseite (13) des Bade- oder Duschwannenträgers (11) befestigt bzw. in diesen eingearbeitet ist,
wobei das Aufnahmeelement (20) nach Art einer Mutter ausgebildet ist und wobei die stiftartigen Elemente einen der Deckseite (12) zugewandten Führungskopf (25) aufweisen, mit dem sich die stiftartigen Elemente (16) jeweils an der Wandung der Ausnehmung (15) abstützen.

2. Bade- oder Duschwannenträger nach Anspruch 1,
**dadurch gekennzeichnet, dass**
das Aufnahmeelement nach Art einer Sechs-Kant-Mutter ausgebildet ist.

3. Bade- oder Duschwannenträger nach Anspruch 1 oder 2,
**dadurch gekennzeichnet, dass**
die Mutter (20) mit einem in Montageposition der Unterseite (13) des Badeoder Duschwannenträgers zugewandten Kragen (26) versehen ist, mit der sich die Mutter (20) an der Unterseite (13) des Bade- oder Duschwannenträgers abstützt.

4. Verfahren zum Aufstellen eines Bade- oder Duschwannenträgers nach einem der Ansprüche 1 bis 3,
umfassend die folgenden Schritte:
- Bereitstellen des Bade- oder Duschwannenträgers (11),
- Justieren des Bade- oder Duschwannenträgers auf einem Untergrund, um die gewünschte Einbaulage einzustellen,
- Versehen des Untergrunds und/oder des Bade- oder Duschwannenträgers (11) an seiner Unterseite mit einer ausreichenden Menge von Zweikomponentenschaum (Montageschaum) und
- Auflegen des Bade- oder Duschwannenträgers auf den Untergrund und Anpressen, bis die Höhenjustierungsmittel mit dem Untergrund in Kontakt stehen, so dass die Einbaulage des Bade- oder Duschwannenträgers durch den Montageschaum fixiert wird und den Höhenjustierungsmitteln (14) im Hinblick auf einen späteren Gebrauch des Badeoder Duschwannenträgers keine tragende Funktion zukommt, sondern die Last vom ausgehärteten Zweikomponentenschaum getragen wird.

5. Verfahren nach Anspruch 4,
**dadurch gekennzeichnet, dass**
die Höhenjustierung über die Höhenjustierungsmittel in einer festgelegten Reihenfolge erfolgt, wobei bevorzugtermaßen das in Einbauposition am weitesten von einer den Bade- oder Duschwannenträger umgebenden Wand beabstandete Höhenjustierungsmittel als erstes in gewünschter Höhenlage eingestellt wird.

6. Verfahren nach einem der Ansprüche 4 oder 5,
**dadurch gekennzeichnet, dass**
nach Einstellen eines ersten Höhenjustierungsmittels in der gewünschten absoluten Höhe die weiteren Höhenjustierungsmittel zur Erzielung einer waagerechten Einbaulage des Bade- oder Duschwannenträgers nachjustiert werden.

## Claims

1. Bath or shower tray support, comprising a single-part or multi-part bath or shower tray support made of particle foam, such as EPS or EPP, which is foamed with a bulk density between 20 g/l and 90 g/l and has a substantially closed cover side (12) for covering with tiles or another surface covering, wherein the bath or shower tray support has height adjustment means (14) on a lower side (13) opposite the cover side (12) in order to be able to preadjust the installation position of the bath or shower tray support (11), wherein the height adjustment means (14) correspond to recesses (15) by means of which the height adjustment means (14) are accessible from the cover side (12) of the bath or shower tray support (11),
wherein the height adjustment means (14) comprise pin-like elements (16) which are provided with an external thread (17) and are guided by means of the external thread (17) in a receptacle (19) provided with an internal thread (18),
wherein the receptacle (19) for the pin-like elements (16) is incorporated in a separate receiving element (20), wherein the receiving element (20) is fastened to the underside (13) of the bath or shower tray support (11) or incorporated therein,
wherein the receiving element (20) is designed in the manner of a nut and wherein the pin-like elements have a guide head (25) facing the cover side (12), with which the pin-like elements (16) are each supported on the wall of the recess (15).

2. Bath or shower tray support according to claim 1,
**characterized in that**
the receiving element is designed in the manner of a hexagonal nut.

3. Bath or shower tray support according to claim 1 or 2,
**characterized in that**
the nut (20) is provided with a collar (26) facing the underside (13) of the bath or shower tray support in the mounting position, with which the nut (20) is supported on the underside (13) of the bath or shower tray support.

4. Method for installing a bath or shower tray support according to one of claims 1 to 3, comprising the following steps of:
- providing the bath or shower tray support (11),
- adjusting the bath or shower tray support on a substrate to set the desired installation position,
- providing the substrate and/or the bath or shower tray support (11) on its underside with a sufficient amount of two-component foam (assembly foam) and
- placing the bath or shower tray support on the substrate and pressing down until the height adjustment means are in contact with the substrate, so that the installation position of the bath or shower tray support is fixed by the assembly foam and the height adjustment means (14) do not have a load-bearing function with regard to subsequent use of the bath or shower tray support, but rather the load is borne by the hardened two-component foam.

5. Method according to claim 4,
**characterized in that**
the height adjustment is carried out via the height adjustment means in a specified sequence, wherein preferably the height adjustment means furthest away from a wall surrounding the bath or shower tray support in the installation position is adjusted first to the desired height.

6. Method according to one of claims 4 or 5,
**characterized in that**
after adjusting a first height adjustment means to the desired absolute height, the other height adjustment means are readjusted to achieve a horizontal installation position of the bath or shower tray support.

## Revendications

1. Support de baignoire ou de bac à douche, comprenant un support de baignoire ou de bac à douche en une ou plusieurs parties fait de mousse particulaire telle que de l'EPS ou de l'EPP, expansée jusqu'à une masse volumique apparente comprise entre 20 g/l et 90 g/l, et une face de couverture (12) à pores sensiblement fermés destinée à être habillée avec des carreaux ou un autre revêtement de surface,
dans lequel le support de baignoire ou de bac à douche présente sur une face inférieure (13) opposée à la face de couverture (12) des moyens d'ajustement de la hauteur (14) pour pouvoir ajuster à l'avance la position d'installation du support de baignoire ou de bac à douche (11),
dans lequel les moyens d'ajustement de la hauteur (14) correspondent à des évidements (15) au moyen desquels les moyens d'ajustement de la hauteur (14) sont accessibles par la face de couverture (12) du support de baignoire ou de bac à douche (11),
dans lequel les moyens d'ajustement de la hauteur (14) comprennent des éléments en forme de cheville (16) qui sont munis d'un filetage extérieur (17) et sont guidés au moyen du filetage extérieur (17) dans un logement (19) muni d'un filetage intérieur (18),
dans lequel le logement (19) destiné aux éléments en forme de cheville (16) est ménagé dans un élément de logement (20) séparé, lequel élément de logement (20) est fixé sur la face inférieure (13) du support de baignoire ou de bac à douche (11) ou ménagé dans celle-ci,
dans lequel l'élément de logement (20) est conformé comme un écrou et
dans lequel les éléments en forme de cheville présentent une tête de guidage (25) tournée vers la face de couverture (12), avec laquelle chacun des éléments en forme de cheville (16) s'appuie sur la paroi de l'évidement (15).

2. Support de baignoire ou de bac à douche selon la revendication 1, **caractérisé en ce que** l'élément de logement est conformé comme un écrou hexagonal.

3. Support de baignoire ou de bac à douche selon la revendication 1 ou 2, **caractérisé en ce que** l'écrou (20) est muni d'un collet (26) tourné vers la face inférieure (13) du support de baignoire ou de bac à douche dans la position de montage, avec lequel l'écrou (20) s'appuie sur la face inférieure (13) du support de baignoire ou de bac à douche.

4. Procédé pour la mise en place d'un support de baignoire ou de bac à douche selon l'une des revendications 1 à 3, comprenant les étapes suivantes :
- préparation du support de baignoire ou de bac à douche (11) ;
- ajustement du support de baignoire ou de bac à douche sur un substrat de façon à régler la position d'installation souhaitée ;
- application sur le substrat et/ou le support de baignoire ou de bac à douche (11), sur sa face inférieure, d'une quantité suffisante de mousse bicomposant (mousse de montage) et
- application du support de baignoire ou de bac à douche sur le substrat et pressage jusqu'à ce que les moyens d'ajustement de la hauteur soient en contact avec le substrat, de sorte que la position d'installation du support de baignoire ou de bac à douche soit fixée par la mousse de montage et que les moyens d'ajustement de la hauteur (14) n'aient pas de fonction portante dans l'optique d'une utilisation ultérieure du support de baignoire ou de bac à douche mais que la charge soit supportée par la mousse bicomposant durcie.

5. Procédé selon la revendication 4, **caractérisé en ce que** l'ajustement de la hauteur à l'aide des moyens d'ajustement de la hauteur est effectué selon un ordre défini, le moyen d'ajustement de la hauteur situé le plus loin d'une paroi entourant le support de baignoire ou de bac à douche dans la position d'installation étant de préférence le premier ajusté dans la position en hauteur souhaitée.

6. Procédé selon l'une des revendications 4 ou 5, **caractérisé en ce que**, après le réglage d'un premier moyen d'ajustement de la hauteur à la hauteur absolue souhaitée, les autres moyens d'ajustement de la hauteur son ajustés de façon à obtenir une position d'installation horizontale du support de baignoire ou de bac à douche.
